# EUROPÄISCHE PATENTSCHRIFT

(11) **EP 4 390 128 B1**
(45) Veröffentlichungstag und Bekanntmachung des Hinweises auf die Patenterteilung: **29.07.2026**
(21) Anmeldenummer: 23214151.5
(22) Anmeldetag: 05.12.2023
(51) Int. Cl.: F04B 25/00, F04B 49/03, F04B 39/12, F04B 39/06

(54) **KOLBENKOMPRESSOR MIT LEERLAUFFUNKTION**
PISTON COMPRESSOR HAVING IDLE FUNCTION
COMPRESSEUR À PISTON AVEC FONCTION DE RALENTI

(30) Priorität: 21.12.2022 DE 102022134427
(43) Veröffentlichungstag der Anmeldung: 26.06.2024
(73) Patentinhaber: Driventic GmbH, 89522 Heidenheim (DE)
(72) Erfinder: GÖPFERT, Mirko, 9125 Chemnitz (DE)
(74) Vertreter: Nußbaum, Christopher

(56) Entgegenhaltungen:
- EP-A2- 1 650 434
- DE-A1- 102014 202 265
- DE-A1- 102015 225 065
- DE-A1- 3 214 713
- US-A1- 2010 054 958

## Beschreibung

Die Erfindung betrifft einen Kolbenkompressor mit Leerlauffunktion, der zum Verdichten eines kompressiblen Arbeitsmediums, insbesondere Luft, für den Einsatz in einer Druckluftversorgungsvorrichtung in einem Kraftfahrzeug geeignet ist.

Kolbenkompressoren bzw. Verdichter oder Luftpresser dienen der Kompression von Gasen, z. B. Luft, die als Arbeitsmedium zum Betrieb verschiedener Aggregate genutzt wird. Verdichter kommen unter anderem in Kraftfahrzeugen zum Einsatz. Im Betrieb werden derartige Verdichter beispielsweise so eingesetzt, dass ein Druckluftbehälter mit komprimierter Luft befüllt wird, bis ein vorgegebenes Druckniveau im Druckbehälter erreicht ist.

Der Kolbenverdichter besteht im Wesentlichen aus einem Grundkörper im dem meist eine oder zwei Verdichterstufen vorgesehen sind. Oberhalb der Verdichterstufen ist der Zylinderkopf angeordnet. Im Zylinderkopf sind Ventile und Kanäle vorgesehen, um die Luftführung und Luftkühlung umzusetzen.

Im Betrieb wird Umgebungsluft über einen Einlasskanal in die erste Verdichterstufe eingesaugt, verdichtet und anschließend über einen Zwischenkanal in die zweite Verdichterstufe geleitet und dort weiter verdichtet. Bei einem zweistufigen Kolbenverdichter wird die komprimierte Luft anschließend über eine Luftaufbereitungseinheit in den Druckluftbehälter geleitet.

Zur Minimierung der benötigten Antriebsenergie, sowie zur Reduzierung des Anlaufdrehmomentes ist bekannt, dass Kolbenverdichter Mittel zur Schaltung in den Leerlaufbetrieb umfassen. Dies können Ventilschaltungen sein oder es kann eine Kupplung zwischen Antrieb und Kolbenverdichter angeordnet werden.

Aus der EP 1 650 434 A1 ist ein Kolbenverdichter mit einem Zusatzventil in der Einlasskammer der ersten Verdichterstufe bekannt. Steuerbare Druckverhältnisse in der Auslasskammer der letzten Verdichterstufe bewirken, dass das Zusatzventil im Leerlaufbetrieb geöffnet und im Druckluftbetrieb geschlossen ist. Im geöffneten Zustand des Zusatzventils kann in der ersten und zweiten Kompressorstufe keine Kompression der Luft erfolgen.

Aus der DE 10 2015 225 065 A1 ist ein Kolbenverdichter mit zwei Verdichterstufen bekannt. Im Zylinderkopf sind zwei schaltbare Ventile angeordnet, wobei jeder Verdichterstufe ein Ventil zugeordnet ist, so dass jeder Hubraum über das zugeordnete Ventil mit dem Einlasskanal der ersten Stufe verbunden werden kann. Bei geöffneten Ventilen ist keine Kompression möglich.

Alle Leerlaufsysteme haben gemeinsam, dass im Leerlaufbetrieb der Arbeitsraum über einen Entlastungskanal mit einem weiteren Raum verbunden wird, so dass keine oder eine verringerte Kompression stattfindet.

Aus der DE 10 2014 202 265 A1 ist ein Druckluftsystem bekannt bei dem Umschaltventile vorgesehen sind, um eine Umschaltung von einem zweistufigen in einen einstufigen Betrieb zu bewirken.

Die Aufgabe der Erfindung ist es, ein alternatives Entlastungssystem vorzuschlagen.

Die Aufgabe wird erfindungsgemäß durch eine Ausführung entsprechend dem unabhängigen Anspruch gelöst. Weitere vorteilhafte Ausführungsformen der vorliegenden Erfindung finden sich in den Unteransprüchen.

Es wird ein Hubkolbenkompressor für ein Druckluftversorgungsystem in einem Kraftfahrzeug vorgeschlagen, aufweisend ein Zylinderkopf in dem ein Entlastungssystem, umfassend ein erstes Entlastungsventil, das einer ersten Verdichterstufe und ein zweites Entlastungsventil, das einer zweiten Verdichterstufe zugeordnet ist, integriert ist, wobei die Entlastungsventile von einer Kompressorbetriebsstellung in eine Leerlaufstellung schaltbar sind, wobei in der Kompressorbetriebsstellung die erste Verdichterstufe über ein Zwischenkanal mit der zweiten Verdichterstufe verbindbar ist.

Erfindungsgemäß wird vorgeschlagen, dass das erste Entlastungsventil einen ersten Verbindungskanal zwischen einem ersten Kolbenraum und einem Einlasskanal der Verdichterstufe und das zweite Entlastungsventil einen zweiten Verbindungskanal zwischen einem Kolbenraum der zweiten Verdichterstufe und einer Zwischenkammer, freigebbar sind, so dass der Luftdruck der zweite Verdichterstufe im Leerlaufbetrieb über das Zusatzvolumen der Zwischenkammer reduzierbar ist. In der Kompressorbetriebsstellung, sind der erste und zweite Verbindungskanal verschlossen..

Weiterhin können das erste und zweite Entlastungsventil als selbstschließende Ventile ausgeführt sein, wobei die Entlastungsventile jeweils eine Feder umfassen, durch die die Entlastungsventile in die Kompressorbetriebsstellung bewegt werden. Ungeschaltet sind die Entlastungsventile also geschlossen.

Vorzugsweise sind das erste und zweite Entlastungsventil beide an einem Steuerkanal angeschlossen, so dass beide Entlastungsventile über einen Steuerluftanschluss gleichzeitig schaltbar sind. Alternativ kann die Schaltung der Ventile auch elektromagnetisch oder mittels Hydraulik umgesetzt sein.

Weiterhin kann die Zwischenkammer ein Volumen aufweisen, das dem 0,5 bis 5-fachen Volumen des zweiten Hubraums entspricht.

In einer bevorzugten Ausführung kann die Zwischenkammer ein Teilabschnitt eines Zwischenkanals sein, der das Auslassventil der ersten Verdichterstufe mit einem Einlassventil der zweiten Verdichterstufe verbindet. Alternativ kann die Zwischenkammer eine separate Kammer sein, die lediglich im Leerlaufbetrieb zur Vergrößerung des zweiten Kolbenraums dient.

Vorzugsweise ist eine Kühlung vorgesehen um die Luft im Zwischenkanal und/oder in der Zwischenkammer zu kühlen.

Im Folgenden wird die Erfindung anhand von Figuren erläutert. Die Figuren zeigen im Einzelnen:
- Fig.1: Hubkolbenkompressor im Förderbetrieb
- Fig.2: Hubkolbenkompressor im Leerlaufbetrieb

Die Figuren zeigen die beiden Betriebszustände des erfindungsgemäßen Hubkolbenkompressors. Einmal den Förderbetrieb, bei dem Druckluft in den Druckkanal 14 gefördert wird. Und einmal den Leerlaufbetrieb bei dem keine Druckluft in den Druckkanal gefördert wird.

Der Hubkolbenkompressor 1 ist ein zweistufiger Kompressor, der eine erste und zweite Verdichterstufe 2, 3 aufweist. Im gemeinsamen Zylinderkopf 21 sind die zwei Entlastungsventile 9 und 10 angeordnet. Bei den Figuren handelt es sich um vereinfachte Skizzen, wobei aus dem StdT weitere Details entnommen werden können.

Im Förderbetrieb, wenn sich der Kolben nach unten bewegt, wird Umgebungsluft über den Einsaugkanal 4 und das Einlassventil 5 in den ersten Kolbenraum 18 gesaugt. Bewegt sich der Kolben der ersten Verdichterstufe 2 nach oben wird die Luft komprimiert und über das Auslassventil 6 in den Zwischenkanal 13 gefördert und über das Einlassventil 7 der zweiten Verdichterstufe 3 in den zweiten Kolbenraum 19 gefördert. Dabei bewegt sich der Kolben im zweiten Kolbenraum 19 nach unten. Bei der nachfolgenden Bewegung des Kolbens, nach oben, wird die Luft weiter komprimiert und über das Auslassventil 8 im den Druckkanal 14 gefördert.

Das erster Entlastungsventil 9 und das zweite Entlastungsventil 10 werden im Förderbetrieb mittels der Federn 20a, b in der Schließstellung gehalten. Zwischen der ersten und zweiten Verdichterstufe erfolgt eine Zwischenkühlung der Luft im Zwischenkanal 1, so dass es zu einer Erhöhung des Wirkungsgrads, des Liefergrads und einer Reduzierung der Temperatur der verdichteten Luft kommt.

Das Einlassventil 7 der nächsthöheren Stufe (zweite Stufe) und das Auslassventil 6 der vorherigen Stufe (ersten Stufe) schalten gleichzeitig.

Der Zwischenkanal 13 ist ein Kanal, der aus der Druckkammer der ersten Verdichterstufe 2 und der Einlasskammer der zweiten Verdichterstufe 3 gebildet wird.

Figur 2 zeigt nun den Leerlaufbetrieb, bei dem die Entlastungsventile 9 und 10 über den Steuerkanal 12 mit Steuerluft 11 beaufschlagt sind, so dass die Ventile 9 und 10 gegen die Federkräfte der Federn 20a, b in die Offenstellung bewegt werden.

Bei geöffneten erstem Entlastungsventilen 9 ist die erste Verdichterstufe 2 über den Saugkanal 4 direkt mit der Umgebung verbunden, was zu einer direkten Belüftung des ersten Kolbenraums führt.

Für den Anschluss des zweiten Entlastungsventils 10 ist in Figur 2 eine erste Lösung dargestellt, bei der zumindest ein Teilabschnitt des Zwischenkanals 13 durch die Zwischenkammer 13a gebildet wird. Dabei ist das zweite Entlastungsventil 10 derart in Zwischenkanal 13 integriert, dass beim Öffnen des zweiten Entlastungsventils 10 ein zweiter Verbindungskanal 17 zwischen dem zweiten Kolbenraum 19 und Zwischenkanal 13 freigegeben wird.

Bei der dargestellten Lösung bildet der Zwischenkanal 13 auch die Zwischenkammer 13a. Das Volumen von Zwischenkanal 13 bzw. Zwischenkammer 13a bildet ein Entlastungsvolumen, wobei der Druck der Druckluft im Entlastungsvolumen vom Zeitpunkt der Öffnung der Entlastungsventile 9, 10 abhängt.

Eine weitere Lösung könnte aber auch ein separate Zwischenkammer sein, die nur mit dem zweiten Entlastungsventil 10 gekoppelt ist, so dass über das zweite Entlastungsventil eine Verbindung zwischen dem zweiten Kolbenraum 19 und der Zwischenkammer freischaltbar ist.

Bei beiden Lösungen kann bei geöffnetem zweiten Entlastungsventil 10 keine Druckluft mehr über das Auslassventil 8 der zweiten Verdichterstufe 3 in die Druckkanal 14 und von dort zur APU / Kessel gelangen. Zudem wird durch den höheren Druck im Druckkanal das Auslassventil sicher geschlossen, so dass es zu keinem Druckabfall während des Leerlaufbetriebs kommt. Dadurch ist eine schnellere Umschaltung in den Förderbetrieb möglich, da die Leitungen nicht erst wieder befüllt werden müssen.

Das Zylindervolumen des zweiten Kolbenraums 19 wird in die Zwischenkammer 13a gedrückt und wieder herausgezogen, solange das Entlastungsventil 10 geöffnet bleibt. Das Auslassventil 6 der ersten Verdichterstufe 2 bleibt dabei geschlossen, da über das erste Entlastungsventil 9 gleichzeitig eine Verbindung zwischen erstem Kolbenraum 18 und Umgebung freigegeben wird, so dass keine Druckluft aus der ersten Verdichterstufe 2 in den Zwischenkanal 13 bzw. die Zwischenkammer 13a gedrückt werden kann.

Das Volumen der Zwischenkammer kann vollständig für die Druckentlastung der zweiten Verdichterstufe genutzt werden.

Die Erfindung kombiniert mehrere Funktionen für den Zwischenkanal 13, 13a zwischen den Zylindern eines mehrstufigen Kompressors. Im Leerlaufbetrieb dient der Zwischenkanal 13,13a der Druckentlastung für die zweite Verdichterstufe 3 und im Kompressorbetrieb zur verbesserten Kühlung der in der ersten Verdichterstufe 2 vorkomprimierten Luft.

Der Verbindungskanal 13 mit der Zwischenkammer 13a wird zusätzlich in der Kompressorbetriebsstellung der Entlastungsventile 9, 10 genutzt, um einen Vordruck aus der ersten Verdichterstufe 2 für eine Aufladung der zweiten Verdichterstufe 3 bereitzustellen.

Für eine Erhöhung der Luftmasse (Füllungsgrad) kann die Zwischenkammer 13a und der Verbindungskanal13 eine Kühlung oder ein Kühlkanal vorgesehen sein, um die komprimierte Luft vor der nächsten Kompression zu kühlen.

Die Entlastungsventile 9, 10 können alternativ hydraulisch oder elektromagnetisch angesteuert werden.

### Bezugszeichenliste

- 1: Kompressor
- 2: erste Verdichterstufe
- 3: zweite Verdichterstufe
- 4: Saugkanal
- 5: Einlassventil
- 6: Auslassventil
- 7: Einlassventil
- 8: Auslassventil
- 9: erstes Entlastungsventil
- 10: zweites Entlastungsventil
- 11: Steuerluft
- 12: Steuerkanal
- 13: Zwischenkanal
- 13a: Zwischenkammer
- 14: Druckkanal
- 16: erster Verbindungskanal
- 17: zweiter Verbindungskanal
- 18: erster Kolbenraum
- 19: zweiter Kolbenraum
- 20a, b: Feder
- 21: Zylinderkopf

## Patentansprüche

1. Hubkolbenkompressor (1) für ein Druckluftversorgungsystem in einem Kraftfahrzeug, aufweisend ein Zylinderkopf (21) in dem ein Entlastungssystem, umfassend ein erstes Entlastungsventil (9), das einer ersten Verdichterstufe (2) und ein zweites Entlastungsventil (10), das einer zweiten Verdichterstufe (10) zugeordnet ist, integriert ist, wobei die Entlastungsventile (9, 10) gleichzeitig von einer Kompressorbetriebsstellung in eine Leerlaufstellung schaltbar sind, wobei in der Kompressorbetriebsstellung die erste Verdichterstufe (2) über ein Zwischenkanal (13, 13a) mit der zweiten Verdichterstufe (10) verbindbar ist,
**dadurch gekennzeichnet, dass**
über das erste Entlastungsventil (9) ein erster Verbindungskanal (16) zwischen einem ersten Kolbenraum (18) und einem Einlasskanal (4) der ersten Verdichterstufe (2) und über das zweite Entlastungsventil (10) ein zweiter Verbindungskanal (17) zwischen einem zweiten Kolbenraum (19) der zweiten Verdichterstufe (3) und einer Zwischenkammer (13a), freigebbar sind, so dass der Luftdruck der zweiten Verdichterstufe (3) im Leerlaufbetrieb über das Zusatzvolumen der Zwischenkammer (13a) reduzierbar ist.

2. Hubkolbenkompressor (1) nach Anspruch 1,
**dadurch gekennzeichnet, dass**
das erste und zweite Entlastungsventil (9.10) selbstschließende Ventile sind, die eine Feder (20a, b) umfassen, durch die die Entlastungsventile (9, 10) in die Kompressorbetriebsstellung bewegt werden.

3. Hubkolbenkompressor (1) nach Anspruch 1 oder 2,
**dadurch gekennzeichnet, dass**
das erste und zweite Entlastungsventil (9.10) beide an einem Steuerkanal (12) angeschlossen sind, so dass beide Entlastungsventile über einen Steuerluftanschluss (11) gleichzeitig schaltbar sind.

4. Hubkolbenkompressor (1) nach Anspruch 1,
**dadurch gekennzeichnet, dass**
die Zwischenkammer (13a) ein Volumen aufweist, das dem 0,5 bis 5-fachen Volumens des zweiten Hubraums (19) entspricht.

5. Hubkolbenkompressor (1) nach Anspruch 1,
**dadurch gekennzeichnet, dass**
die Zwischenkammer (13a) ein Teilabschnitt eines Zwischenkanals (13) ist, der das Auslassventil (6) der ersten Verdichterstufe (2) mit einem Einlassventil (7) der zweiten Verdichterstufe (3) verbindet.

6. Hubkolbenkompressor (1) nach Anspruch 2,
**dadurch gekennzeichnet, dass**
eine Kühlung vorgesehen ist, mittels der die Luft im Zwischenkanal (13) und/oder in der Zwischenkammer (13a) kühlbar ist.

## Claims

1. Reciprocating compressor (1) for a compressed air supply system in a motor vehicle, having a cylinder head (21) in which a relief system is integrated, comprising a first relief valve (9) associated with a first compression stage (2) and a second relief valve (10) associated with a second compression stage (10), wherein the relief valves (9, 10) can be switched simultaneously from a compressor operating position to an idle position, wherein in the compressor operating position the first compressor stage (2) can be connected to the second compressor stage (10) via an intermediate channel (13, 13a),
**characterized in that**
via the first relief valve (9) a first connecting channel (16) can be released between a first piston chamber (18) and an inlet channel (4) of the first compressor stage (2), and via the second relief valve (10) a second connecting channel (17) can be released between a second piston chamber (19) of the second compressor stage (3) and an intermediate chamber (13a), so that the air pressure of the second compressor stage (3) can be reduced during idle operation via the additional volume of the intermediate chamber (13a).

2. Reciprocating compressor (1) according to claim 1,
**characterized in that**
the first and second relief valves (9, 10) are self-closing valves, which comprise a spring (20a, b) by which the relief valves (9, 10) are moved into the compressor operating position.

3. Reciprocating compressor (1) according to claim 1 or 2,
**characterized in that**
the first and second relief valves (9, 10) are both connected to a control channel (12) so that both relief valves can be actuated simultaneously via a control air connection (11).

4. Reciprocating compressor (1) according to claim 1,
**characterized in that**
the intermediate chamber (13a) has a volume which corresponds to 0.5 to 5 times the volume of the second piston capacity (19).

5. Reciprocating compressor (1) according to claim 1,
**characterized in that**
the intermediate chamber (13a) is a section of an intermediate channel (13) which connects the outlet valve (6) of the first compression stage (2) to an inlet valve (7) of the second compression stage (3).

6. Reciprocating compressor (1) according to claim 2,
**characterized in that**
a cooling system is provided, by means of which the air in the intermediate channel (13) and/or in the intermediate chamber (13a) can be cooled.

## Revendications

1. Compresseur à piston alternatif (1) pour un système d'alimentation en air comprimé dans un véhicule automobile, présentant une tête de cylindre (21) dans laquelle est intégré un système de décharge, comprenant une première soupape de décharge (9) qui est associée à un premier niveau de compresseur (2) et une seconde soupape de décharge (10) qui est associée à un second niveau de compresseur (10), dans lequel les soupapes de décharge (9, 10) peuvent être commutées simultanément depuis une position de fonctionnement de compresseur dans une position de ralenti, dans lequel le premier niveau de compresseur (2) peut être relié au second niveau de compresseur (10) par le biais d'un canal intermédiaire (13, 13a) dans la position de fonctionnement de compresseur,
**caractérisé en ce que**
un premier canal de liaison (16) peut être libéré par le biais de la première soupape de décharge (9) entre un premier espace de piston (18) et un canal d'admission (4) du premier niveau de compresseur (2) et un second canal de liaison (17) peut être libéré par le biais de la seconde soupape de décharge (10) entre un second espace de piston (19) du second niveau de compresseur (3) et une chambre intermédiaire (13a), de sorte que l'air comprimé du second niveau de compresseur (3) puisse être réduit par le biais du volume supplémentaire de la chambre intermédiaire (13a) dans le fonctionnement en ralenti.

2. Compresseur à piston alternatif (1) selon la revendication 1,
**caractérisé en ce que**
la première et la seconde soupapes de décharge (9.10) sont des soupapes à fermeture autonome qui comprennent un ressort (20a, b) par lequel les soupapes de décharge (9, 10) sont déplacées dans la position de fonctionnement de compresseur.

3. Compresseur à piston alternatif (1) selon la revendication 1 ou 2,
**caractérisé en ce que**
la première et la seconde soupapes de décharge (9.10) sont toutes les deux raccordées à un canal de commande (12), de sorte que les deux soupapes de décharge puissent être commutées simultanément par le biais d'un raccord d'air de commande (11).

4. Compresseur à piston alternatif (1) selon la revendication 1,
**caractérisé en ce que**
la chambre intermédiaire (13a) présente un volume qui correspond à 0,5 à 5 fois le volume de la seconde cylindrée (19).

5. Compresseur à piston alternatif (1) selon la revendication 1,
**caractérisé en ce que**
la chambre intermédiaire (13a) est une section partielle d'un canal intermédiaire (13) qui relie la soupape de sortie (6) du premier niveau de compresseur (2) à une soupape d'admission (7) du second niveau de compresseur (3).

6. Compresseur à piston alternatif (1) selon la revendication 2,
**caractérisé en ce que**
un refroidissement au moyen duquel l'air peut être refroidi dans le canal intermédiaire (13) et/ou dans la chambre intermédiaire (13a) est prévu.
